# EUROPÄISCHE PATENTSCHRIFT

(11) **EP 1 024 214 B1**
(45) Veröffentlichungstag und Bekanntmachung des Hinweises auf die Patenterteilung: **17.05.2006**
(21) Anmeldenummer: 99811211.4
(22) Anmeldetag: 24.12.1999
(51) Int. Cl.: D03D 47/38

(54) **Vorrichtung und Anordnung zum Vorlegen eines Schussfadens für eine Greiferwebmaschine**
Device and system for positioning a weft yarn in a gripper loom
Dispositif et système pour positioner un fil de trame dans un métier à tisser à griffes

(30) Priorität: 28.01.1999 EP 99810074
(43) Veröffentlichungstag der Anmeldung: 02.08.2000
(73) Patentinhaber: Sultex AG, 8630 Rüti (CH)
(72) Erfinder: Di Natale, Gianfranco, 8640 Rapperswil (CH); Vollenweider, Beat, 8610 Uster (CH)
(74) Vertreter: Sulzer Management AG

(56) Entgegenhaltungen:
- EP-A- 0 347 626
- EP-A- 0 461 524
- EP-A- 0 598 264
- EP-A- 0 894 883
- PATENT ABSTRACTS OF JAPAN vol. 98, no. 2, 30. Januar 1998 (1998-01-30) & JP 09 268453 A (TOYOTA AUTOM LOOM WORKS LTD), 14. Oktober 1997 (1997-10-14)

## Beschreibung

Die Erfindung betrifft eine Anordnung zum Vorlegen von Schussfäden für eine Greiferwebmaschine gemäss dem Oberbegriff des Anspruches 1 sowie eine Webmaschine mit einer derartigen Anordnung.

In der EP-A-0 347 626 ist eine Vorrichtung zum Vorlegen eines Schussfadens beschrieben, die einen Linearmotor und ein Fadenvorlegefinger für einen Faden aufweist. Der Linearmotor enthält einen Stator, der aus einem Halter und aus Permanentmagnete besteht und einen Anker, der eine Spule aufweist und mit dem Fadenvorlegefinger einstückig ausgebildet ist. Es können mehrere Linearmotore nebeneinander angeordnet werden, wobei die Anker auf einer gemeinsamen Achse gelagert sind und die Statoren über Verbindungselemente miteinander verbunden sind. Dies ist ein Nachteil, weil sich die Linearmotore nicht einzeln ersetzen lassen.

Der Erfindung liegt die Aufgabe zugrunde eine Anordnung mit einer Mehrzahl von Vorrichtungen zum Vorlegen eines Schussfadens zu verbessern.

Diese Aufgabe wird erfindungsgemäss mit den kennzeichnenden Merkmalen des Anspruches 1 gelöst.

Dadurch, dass der Linearmotor und der Fadenvorlegefinger als eine modulare Baueinheit ausgebildet sind, werden die Herstellungskosten in vorteilhafter Weise verringert.

Eine Anordnung zum Vorlegen von Schussfäden für eine Greiferwebmaschine ist erfindungsgemäss durch den Anspruch 8 gekennzeichnet.

Die Anordnung hat den Vorteil, dass die modulare Vorrichtung einfach auswechselbar ist.

Nachfolgend wird die Erfindung anhand der beiliegenden Zeichnungen erläutert.

Es zeigen
- Fig.1: Eine Ausführungsform einer erfindungsgemässen Vorrichtung in räumlicher Darstellung;
- Fig.2: die Vorrichtung gemäss Fig.1 in auseinander gezogener Darstellung;
- Fig.3: einen Schnitt durch den Linearmotor gemäss Fig.1;
- Fig.4: einen Schnitt durch eine andere Ausführung des Linearmotors;
- Fig.5: eine Ansicht einer anderer Ausführung des Ankers des Linearmotors;
- Fig.6: eine Ausführung einer erfindungsgemässen Anordnung zum Vorlegen von Schussfäden;
- Fig.7: eine teilweise im Schnitt dargestellte Ansicht der Anordnung gemäss Fig.6;
- Fig.8: einen Schnitt entlang der Ebene VIII-VIII in Fig.6;
- Fig.9: eine Modifikation der Anordnung gemäss Fig.6 im Schnitt;
- Fig.10: eine räumliche Darstellung der erste Zuordnung einer Anordnung in einer Greiferwebmaschine und
- Fig.11: eine räumliche Darstellung der zweiten Zuordnung einer Anordnung in einer Greiferwebmaschine.

Es wird auf die Figuren 1 bis 3 Bezug genommen, welche die bevorzugte Ausführung der Vorrichtung zeigen. Die Vorrichtung besteht im Wesentlichen aus einem Linearmotor 1 und einem Fadenvorlegefinger 2 für einen Schussfaden. Der Linearmotor 1 enthält einen Stator 4 und einen Anker 5. Wie die Fig.2 zeigt enthält der Stator 4 einen Halter 6, zwei Permanentmagnete 7, einen Lagerzapfen 8 für den Anker 5 und zwei Gleitorgane 9. Der Halter 6 ist als einstückiger Körper ausgebildet und hat im Wesentlichen die Form eines Kreissektors mit einem V-förmigen Querschnitt und einem axial angeordneten Ansatz 11 mit zwei Abschnitten 12 zur Befestigung des Halters und weist eine Öffnung 13 zur Aufnahme der Permanentmagnete 7 , zwei Ausnehmungen 14 zur Aufnahme der Gleitorgane 9 sowie ein Durchgangsloch 15 zur Aufnahme des Lagerzapfens 8 im Mittelpunkt des Umkreises des Kreissektors auf. Der Halter 6 besteht aus einem metallischen Werkstoff, vorzugsweise Eisen bzw. aus Kunststoff. Die Permanentmagnete 7 sind in der Öffnung 13 im Abstand zueinander so angeordnet, dass ein Nordpol und ein Südpol gebildet wird, wobei der Raum zwischen Permanentmagneten mit Kunststoff aufgefüllt ist. Die Permanentmagnete 7 haben einen V-förmigen Querschnitt (Fig.3). Der Lagerzapfen 8 hat an den Enden jeweils einen zylindrischen Abschnitt 16,17 und einen ringförmigen Abschnitt 18 mit einem grösseren Durchmesser auf. Der Lagerzapfen 8 ist an dem Halter 6 verdrehfest angeordnet und die Gleitorgane 9 sind im Halter 6 befestigt.

Der Anker 5 umfasst einen Kern 21, eine Wicklung 22, zwei Seitenteile 23 und ein Wälzlager 24. Der Kern 21 besteht aus Kunststoff, z.B. Hartgewebe. Die Seitenteile 23 bestehen aus nicht magnetisierbaren Material, z.B. Aluminium. Die Seitenteile 23 und der Kern 21 sind miteinander verbunden und tragen die Wicklung 22, wobei zwischen der Wicklung und den Seitenteilen eine Wärmeleitpaste vorgesehen wird, um einen Wärmestau zu verhindern bzw. die Wärme besser wegzuführen. Die Seitenteile 23 weisen einen Abschnitt 25 zum Befestigen des Fadenvorlegefingers 2 für den Schussfaden auf. Die Seitenteile 23 sind im oberen Bereich durch einen Schlitz 26 getrennt, um den Wirbelstromeffekt zu verringern. Der Anker 5 ist auf den Lagerzapfen 8 drehbar so angeordnet, dass der Anker einerseits am ringförmigen Ansatz 18 des Lagerzapfens 8 und andererseits am Gleitorgan 9 geführt ist (Fig.3).

Die Fig.4 zeigt den Querschnitt einer modifizierten Ausführung eines Linearmotors mit Permanentmagneten 25, die jedoch einen rechteckigen Querschnitt aufweisen. Bei dieser Ausführung weist der Halter eine Aussparung zur Aufnahme der Permanentmagnete 25 auf.

Der in Fig.5 gezeigt Anker 31 weist eine Wicklung 22, einen Wicklungsträger 32 und ein Wälzlager 24 auf. Der Wicklungsträger 32 hat zwei Schenkel 33 zwischen welchen die Wicklung 22 angeordnet ist und einen Ansatz 25 zur Befestigung eines nicht dargestellten Fadenvorlegefingers für einen Schussfaden. Die Wicklung ist mit dem Wicklungsträger verbunden, z.B. verklebt. Zwischen den Ende der Schenkel 33 ist ein Abstand 34 vorgesehen.

Es wird auf die Figuren 6 und 7 Bezug genommen. Die Fig.6 zeigt eine Anordnung mit mehreren Vorrichtungen zum Vorlegen von Schussfäden, zwei Platten 41 und einer lediglich teilweise dargestellten Halteeinrichtung 42. Die Platten schliessen einerseits die Anordnung ab und sind andererseits dazu bestimmt den Magnetfluss durch die Anordnung hindurch zu verstärken. Wie die Fig.7 zeigt sind die Linearmotore 1 aneinander liegend angeordnet, wobei der Anker 5 jeweils an dem Gleitorgan 9 des benachbarten Linearmotors bzw. an einer Platte 41 geführt ist.

Wie die Fig.8 zeigt, ist jeder Linearmotor mit einer Abtasteinrichtung 51 versehen, um den Linearmotor mittels eines geschlossenen Regelkreises zu steuern und der Fadenvorlegefinger 2 ist so geformt, dass der Kraftfluss in den Lagerzapfen geführt wird. Diese Anordnung ist mit einem verstellbaren Anschlagorgan 52 versehen, um die obere Schwenkstellung der Fadenvorlegefinger 2 zu begrenzen. Neben dem Anschlagorgan 42 kann ein zweites Anschlagorgan (nicht dargestellt) vorgesehen werden, um die untere Schwenkstellung des Fadenvorlegefingers festzulegen.

Wie die Fig.9 zeigt ist bei einer zweiten Ausführung der Anordnung zum Vorlegen von Schussfäden neben einer Öse im Fadenvorlegefinger 2 eine zweite Öse 55 zur Führung des Schussfadens vorgesehen, die an einer Einheit 56 zur Kühlung des Linearmotors und zum Reinigen der zweiten Öse 55 angeordnet ist.

Wie die Figuren 10 und 11 zeigen, kann die vorstehend beschriebene Anordnung entweder längs zur Schussrichtung oder Kettfadenrichtung in einer Greiferwebmaschine montiert werden.

Die Vorrichtung enthält einen Linearmotor 1 mit einem Stator 4, der zwei Permanentmagnete 7 aufweist und mit einem Anker 5, der eine Wicklung 22 aufweist und einen Fadenvorlegefinger 2 für den Schussfaden, der mit dem Linearmotors verbunden ist, um den Schussfaden einem Greifer vorzulegen. Der Linearmotor 1 und der Fadenvorlegefinger 2 ist als modulare Baugruppe ausgebildet.

## Patentansprüche

1. Anordnung zum Vorlegen von Schussfäden für eine Greiferwebmaschine mit einer Mehrzahl von Vorrichtungen zum Vorlegen eines Schussfadens, zwei Platten (41), welche die Anordnung abschliessen, und einer Halteeinrichtung (42) zur Aufnahme der Vorrichtungen, welche Vorrichtungen jeweils einen Linearmotor (1) mit einem Stator (4), der zwei Permanentmagnete (7) und einen Halter (6) für die Permanentmagnete umfasst und mit einem Anker (5,31), der eine Wicklung (22) enthält, und einen Fadenvorlegefinger (2) für den Schussfaden aufweisen, der mit dem Anker des Linearmotors verbunden ist, um den Schussfaden einem Greifer vorzulegen, **dadurch gekennzeichnet, dass** der Linearmotor (1) und der Fadenvorlegefinger (2) als modulare Baugruppe ausgebildet sind, und der Anker (5, 31) am Halter (6) gelagert ist, und dass die Platten (41) dazu bestimmt sind, den Magnetfluss durch die Anordnung hindurch zu verstärken.

2. Anordnung nach Anspruch 1, wobei der Halter (6) einen im Wesentlichen V-förmigen Querschnitt hat.

3. Anordnung nach Anspruch 1, wobei der Halter (6) eine Öffnung (13) oder Ausnehmung zur Aufnahme der Permanentmagnete (7) aufweist.

4. Anordnung nach Anspruch 1 oder 2, wobei der Halter (6) aus Eisen oder Kunststoff besteht.

5. Anordnung nach Anspruch 1, wobei jede Vorrichtung Gleitorgane (9) für den Anker (5) umfasst, die im Halter (6) angeordnet sind.

6. Anordnung nach Anspruch 1, wobei der Linearmotor (1) einen Kern (21) aus Kunststoff und zwei rahmenförmige Seitenteile (23) aus nicht magnetischen Werkstoff aufweist, welche die Wicklung (22) umschliessen, wobei die Seitenteile durch einen Spalt (26) getrennt sind, um den Wirbelstromeffekt zu verringern.

7. Anordnung nach Anspruch 1, wobei der Linearmotor (31) einen Wicklungsträger (32) mit zwei Schenkeln (33) enthält, wobei zwischen den Schenkelenden ein Abstand vorhanden ist, um den Wirbelstromeffekt zu verringern.

8. Anordnung nach einem der Ansprüche 1 bis 7, wobei die Vorrichtungen fächerförmig angeordnet sind.

9. Anordnung nach einem der Ansprüche 1 bis 8, **gekennzeichnet durch** eine Halteeinrichtung (42) zur Aufnahme der Vorrichtungen, derart, dass die Vorrichtungen einzeln auswechselbar sind.

10. Anordnung nach Anspruch 8 oder 9, **dadurch gekennzeichnet, dass** der Anker (5) eines Linearmotors (1) am benachbarten Linearmotor geführt ist.

11. Webmaschine mit einer Anordnung nach einem der Ansprüche 1 bis 10.

## Claims

1. An apparatus for the presenting of weft threads for a rapier weaving machine having a plurality of devices for the presentation of a weft thread, two plates (41) which terminate the apparatus and a holding device (42) for receiving the devices, each of the devices having a linear motor (1), the linear motor having a stator (4), which includes two permanent magnets (7) and a holder (6) for the permanent magnets and having an armature (5, 31) which contains a winding (22), each of the devices also having a thread server finger (2) for the weft thread, the thread server finger being connected to the armature of the linear motor in order to present the weft thread to a rapier, **characterised in that** the linear motor (1) and the thread server finger (2) are designed as a modular assembly and the armature (5, 31) is journalled at the holder (6) and **in that** the plates (41) are intended to enhance the magnetic flux through the arrangement.

2. An apparatus in accordance with claim 1, wherein the holder (6) has a substantially V-shaped cross-section.

3. An apparatus in accordance with claim 1, wherein the holder (6) has an opening (13) or cut-out for the reception of the permanent magnets (7).

4. An apparatus in accordance with claim 1 or claim 2, wherein the holder (6) consists of iron or plastic.

5. An apparatus in accordance with claim 1, wherein each device has slider members (9) for the armature (5) which are arranged in the holder (6).

6. An apparatus in accordance with claim 1, wherein the linear motor (1) has a core (21) of plastic and two frame-like side parts (23) of a non magnetic material which surround the winding (22), with the side parts being separated by a gap (26) in order to reduce the eddy current effect.

7. An apparatus in accordance with claim 1, wherein the linear motor (31) has a winding carrier (32) with two limbs (33), with a spacing being present between the limb ends in order to reduce the eddy current effect.

8. An apparatus in accordance with any one of the claims 1 to 7, wherein the devices are arranged in fan shape.

9. An apparatus in accordance with any one of the claims 1 to 8, **characterised by** a holder device (42) for the accommodation of the apparatuses in such a manner that the apparatuses are individually exchangeable.

10. An apparatus in accordance with claim 8 or claim 9, **characterised in that** in the armature (5) of a linear motor (1) is guided at the adjacent linear motor.

11. Weaving machine with an apparatus in accordance with any one of the claims 1 to 10.

## Revendications

1. Agencement pour la présentation de fils de trame pour une machine à tisser à pinces avec une pluralité de dispositifs pour la présentation d'un fil de trame, deux plaques (41), qui terminent l'agencement, et une installation de retenue (42) pour la réception des dispositifs, lesdits dispositifs présentant à chaque fois un moteur linéaire (1) avec un stator (4), qui comprend deux aimants permanents (7) et un support (6) pour les aimants permanents et avec un induit (5,31) qui comporte un enroulement (22), et un doigt de présentation de fil (2) pour le fil de trame, qui est relié à l'induit du moteur linéaire, pour présenter le fil de trame à une pince, **caractérisé en ce que** le moteur linéaire (1) et le doigt de présentation de fil (2) sont réalisés comme groupe de construction modulaire, et **en ce que** l'induit (5,31) est logé au support (6), et **en ce que** les plaques (41) sont destinées à renforcer le flux magnétique à travers l'agencement.

2. Agencement selon la revendication 1, où le support (6) a une section transversale sensiblement en forme de V.

3. Agencement selon la revendication 1, où le support (6) présente une ouverture (13) ou un évidement pour la réception des aimants permanents (7).

4. Agencement selon la revendication 1 ou 2, où le support (6) est réalisé en fer ou en matériau synthétique.

5. Agencement selon la revendication 1, où chaque dispositif comporte des organes de coulissement (9) pour l'induit (5) qui sont disposés dans le support (6).

6. Agencement selon la revendication 1, où le moteur linéaire (1) présente un noyau (21) en matériau synthétique et deux parties latérales (23) en forme de cadre en un matériau non magnétique, qui entourent l'enroulement (22), où les parties latérales sont séparées par une fente (26) pour réduire l'effet des courants parasites.

7. Agencement selon la revendication 1, où le moteur linéaire (31) comporte un support d'enroulement (32) avec deux branches (33), où est réalisé entre les extrémités de branche un écart pour réduire l'effet des courants parasites.

8. Agencement selon l'une des revendications 1 à 7, où les dispositifs sont disposés en forme d'éventail.

9. Agencement selon l'une des revendications 1 à 8, **caractérisé par** une installation de retenue (42) pour la réception des dispositifs de façon que les dispositifs puissent être échangés individuellement.

10. Agencement selon la revendication 8 ou 9, **caractérisé en ce que** l'induit (5) d'un moteur linéaire (1) est guidé au moteur linéaire avoisinant.

11. Machine à tisser avec un agencement selon l'une des revendications 1 à 10.
